# DEMANDE DE BREVET EUROPEEN

(11) **EP 0 289 685 A1**
(43) Date de publication de la demande: **09.11.1988**
(21) Numéro de dépôt: 87440056.7
(22) Date de dépôt: 17.09.1987
(51) Int. Cl.: E01C 19/20

(54) **Perfectionnement aux épandeurs de gravillons**

(30) Priorité: 06.05.1987 FR 8706537
(71) Demandeur: HARDY, Société anonyme dite, F-95370 Montigny-les-Cormeilles (FR)
(72) Inventeur: Charansonnet, Marc, F-95000 Ermont (FR)
(74) Mandataire: Bossard, Jacques-René

(57) **Abrégé**

Appareillage pour le dépôt, sur une route, d'un gravillon provenant d'une benne inclinée vers l'arrière et se déplaçant vers l'arrière du type comportant une trémie (1) adaptée à ladite benne avec interposition d'une lame horizontale réglable (7′) en hauteur pour le calibrage de la quantité de gravillon autorisée à pénétrer dans ladite trémie (1), un rouleau rotatif (10) obturant partiellement l'orifice inférieur de ladite trémie (1) au-dessus d'un répartiteur divergent (13), caractérisé en ce que les déplacements de ladite lame (7′) sont définis de telle manière que son arête inférieure demeure constamment dans le plan vertical de symétrie dudit rouleau (10), le dosage du dépôt du gravillon étant alors fonction de la vitesse de rotation du rouleau (10)

## Description

La présente invention concerne les matériels de manutention destinés à être associés à un véhicule, et vise plus particulièrement les appareils connus sous le nom d'épandeur de gravillons, et dont la fonction est de répandre progressivement sur une route une charge de gravillons stockée dans une benne automobile à l'arrière de laquelle il est accroché.

Un épandeur de gravillons très répandu sur le marché actuel se compose d'une trémie dans laquelle s'écoule progressivement, au travers d'une fenêtre calibrée par une lame, les gravillons quand la benne est inclinée vers l'arrière, et qui est supposée répartir régulièrement ces gravillons sur le sol à couvrir à mesure que la benne se déplace sur la route.

A cet effet, la base de la trémie est équipée d'un cylindre rotatif transversal réduisant le passage des gravillons à une fente allongée sur une largeur de l'appareil, définie par un jeu de trappes et depuis laquelle lesdits gravillons sont répartis, par un système de lames divergentes, sur la largeur de route traitée.

Or il est reconnu que, la largeur transversale de passage des gravillons étant fixée par les trappes précitées, la quantité de ces gravillons effectivement déposée n'est fonction que de la hauteur du talus se formant le long du cylindre, et demeure indépendante de la vitesse de rotation dudit cylindre, c'est-à-dire, en termes plus nets, qu'il n'existe pas de moyen de réglage positif de la quantité de gravillons déposée. On en est donc réduit dans la pratique à déposer beaucoup plus de gravillons qu'il n'est nécessaire, et soit à admettre qu'une proportion importante de ces gravillons est gâchée et perdue, soit à s'astreindre à tenter de récupérer l'excès dans les caniveaux par des moyens coûteux.

Cette absence de moyens de dosage a donné lieu à de nombreuses études concluant toutes au fait que "la vitesse de rotation du rouleau ne peut intervenir comme paramètre" et que "le seul paramètre disponible sur le dosage en un granulat donné par mètre carré est la vitesse de déplacement du véhicule porteur" (Bulletin liaison labo D.136, mars-avril 1985).

L'invention repose sur la découverte inattendue, et contraire à toutes les théories reconnues jusqu'ici, que bien au contraire, il était possible de déterminer un dosage de granulat déposé en faisant varier ladite vitesse de rotation du rouleau, à la condition que l'arête inférieure de la lame définissant le débit d'écoulement des gravillons entre la benne et la trémie demeure constamment dans le plan vertical de symétrie dudit rouleau.

L'invention vise donc un nouvel appareillage pour le dépôt, sur une route, d'un gravillon provenant d'une benne inclinée vers l'arrière et se déplaçant sur ladite route, du type comportant une trémie adaptée à ladite benne avec interposition d'une lame horizontale réglable en hauteur pour le calibrage e la quantité de gravillon autorisée à pénétrer dans ladite trémie, un rouleau rotatif obturant partiellement l'orifice inférieur de ladite trémie au-dessus d'un répartiteur divergent, caractérisé en ce que les déplacements de ladite lame sont définis de telle manière que son arête inférieure demeure constamment dans le plane vertical de symétrie dudit rouleau, le dosage du dépôt du gravillon étant alors fonction de la vitesse de rotation du rouleau.

On va maintenant décrire l'invention plus en détail en se référant au dessin annexé sur lequel :
La figure 1 est une coupe transversale par un plan vertical d'un appareillage de gravillonnage de type classique.
La figure 2 est une vue semblable à l figure 1, d'un appareillage du même type, mais comportant l'aménagement selon l'invention.
La figure 3 est un jeu de courbes montrant à titre comparatif la variation du dosage de granulat déposé en fonction de la vitesse de rotation du rouleau dans les appareillages des figures 1 et 2 respectivement,
et la figure 4 est un jeu de courbes semblables à celles de la figure 3, le paramètre variable étant l'inclinaison de la benne.

L'appareillage visé dans la présente invention est une trémie 1, accrochée à l'arrière d'une benne (non représentée), dont la paroi arrière ouverte vient s'incliner contre la cloison avant 3 de la trémie. De manière générale, connue, une écluse 4 dirige les gravillons contenus dans la benne vers l'entrée 5 de la trémie. Des panneaux ou trappes 6, manoeuvrés en translation par des leviers 6′, permettent de délimiter l'envergure transversale de l'entrée 5. Une lame horizontale 7, montée rotative autour d'un axe fixe 8 et manoeuvrée par un levier 9, entre la position ouverte (représentée) et la position fermée (en trait interrompu), détermine la quantité de gravillon admis dans la trémie. Un cylindre transversal 10 est interposé dans la sortie 11 de la trémie, et dirige les granulats vers un plateau 12 portant des déflecteurs divergents 13, assurant la répartition des gravillons sur le sol 14.

Ce rouleau 10 est entraîné en rotation autour d'un axe 16, dans le sens de la flèche F, proportionellement à la vitesse de déplacement du véhicule mécaniquement par roues ou hydrauliquement par une pompe équipant le véhicule porteur.

Il a été constaté et admis que, l'angle d'inclinaison de la benne vers l'arrière et l'ouverture définie par l'arête inférieure 15 étant fixés, la quantité de gravillon disposée est totalement indépendante de la vitesse de rotation du rouleau 10, qui n'a donc pour seul rôle que de convoyer le talus de gravillon qui se forme constamment sur lui vers la sortie 11. Bien entendu, l'angle d'inclinaison de la benne intervient dans ce dosage, mais pour d'autres considérations, on cherche au contraire à le conserver à une valeur optimale de 34°, et non à l'utiliser comme paramètre de dosage.

C'est ce qui apparait sur les courbes A et C des figures 3 et 4 : la courbe A montre que le dosage de gravillon déposé demeure constant à environ 8 l/m quand la vitesse de rotation du rouleau augmente de 40 à 100 t/mn. La courbe C montre que ce dosage augmente environ de 5,5 à 11 l/m quand l'angle d'inclinaison de la benne augmente de 30 à 40°, avec une valeur moyenne optimale d'environ 8 l/m pour une inclinaison de 34°.

La figure 2 reprend tous les éléments de la figure 1, mais comporte un aménagement relatif du rouleau 10′ et de la lame 7′. Selon cet aménagement, la disposition de ladite lame 7′ et de son axe 8 sont tels que l'arête inférieure 15 de la lame demeure constamment dans le plan vertical XX′ de symétrie du rouleau 1o′.

On a constaté que, dans ces conditions, et contrairement à ce qui se passe dans toute autre disposition, la quantité de gravillon déposée varie avec la vitesse de rotation du rouleau 10′, et qu'il devient alors possible de doser avec précision le dépôt de gravillon en fonction des impératifs locaux. On a constaté également que, dans ces conditions également, ce dosage devient indépendant de l'angle d'inclinaison de la benne.

C'est ce qui apparaît sur les courbes B et D des figures 3 et 4 :

La courbe B montre que l'on peut faire varier le dosage du granulat entre 5 et 9 l/m en faisant varier la vitesse de rotation du rouleau entre 15 et 90 t/min. La courbe D montre que ce dosage demeure constant pour toutes les inclinaisons de la benne entre 3o et 40°.

Bien entendu, le trajet de l'arête 15 peut s'écarter légèrement du plan XX′, dès lors que cet écart ne dépasse pas environ 10° de chaque côté du plan vertical, ce qui correspond aux écarts d'inclinaison de la benne de chaque côté de la valeur optimale de 34°.

Pour assurer un fonctionnement encore plus régulier de cet appareil, il peut être prévu un balai en fibres 20 pour le nettoyage de sa surface à chaque tour.

Enfin, selon l'invention, il est prévu de munir le rouleau 10′ d'un revêtement de caoutchouc. Un tel revêtement a pour effet d'améliorer encore les performances de cet appareillage, en assurant un meilleur accrochage du gravillon sans glissement sur la surface du rouleau.

## Revendications

1. Appareillage pour le dépôt, sur une route, d'un gravillon provenant d'une benne inclinée vers l'arrière et se déplaçant vers l'arrière du type comportant une trémie adaptée à ladite benne avec interposition d'une lame horizontale réglable en hauteur pour le calibrage de la quantité de gravillon autorisée à pénétrer dans ladite trémie, un rouleau rotatif obturant partiellement l'orifice inférieur de ladite trémie au-dessus d'un répartiteur divergent, caractérisé en ce que les déplacements de ladite lame sont définis de telle manière que son arête inférieure demeure constamment dans le plan vertical de symétrie dudit rouleau, le dosage du dépôt du gravillon étant alors fonction de la vitesse de rotation du rouleau.

2. Appareillage selon la revendication 1, caractérisé en ce que, l'inclinaison de la benne pouvant s'écarter d'environ 10° de chaque côté d'une valeur optimale de 34°, le plan dans lequel doit demeurer l'arête inférieure de la lame peut lui-même s'écarter au maximum d'environ 10° par rapport au plan vertical.

3. Appareillage selon les revendications 1 et 2, caractérisé en ce que la surface du rouleau est revêtue de caoutchouc.
